# EUROPÄISCHE PATENTSCHRIFT

(11) **EP 3 029 234 B1**
(45) Veröffentlichungstag und Bekanntmachung des Hinweises auf die Patenterteilung: **14.09.2022**
(21) Anmeldenummer: 14196226.6
(22) Anmeldetag: 04.12.2014
(51) Int. Cl.: E05D 5/02, E05D 7/04, E05D 7/081, E05D 15/54

(54) **Einstellbarer Eckbeschlag**
Adjustable corner fitting
Ferrure d'angle réglable

(43) Veröffentlichungstag der Anmeldung: 08.06.2016
(73) Patentinhaber: DORMA-Glas GmbH, 32107 Bad Salzuflen (DE)
(72) Erfinder: Aykas, Kenan, 58256 Ennepetal (DE)
(74) Vertreter: Balder IP Law, S.L.

(56) Entgegenhaltungen:
- EP-A2- 0 035 143
- DE-B1- 2 541 026
- DE-U1- 8 536 840

## Beschreibung

Die vorliegende Erfindung betrifft einen Eckbeschlag nach dem Oberbegriff von Anspruch 1 sowie ein Verfahren zur Anordnung eines Türelements auf einen Drehpunkt und/oder eine Achse nach dem Oberbegriff von Anspruch 10.

Es ist bekannt, Türelemente, insbesondere Glastüren, wie beispielsweise Glaspendeltüren oder Glasschiebetüren mit Beschlägen bzw. mit Beschlagvorrichtungen zu versehen. Die Beschlagvorrichtungen bestehen zumeist aus zwei Beschlagelementen zwischen die das Türelement bzw. die Glastür geklemmt wird. Neben der Klemmung werden die Türelemente entsprechend vorgegebener Standards optional von Befestigungsmitteln gehalten, die durch die Beschlagvorrichtungen und durch Ausnehmungen, beispielsweise Bohrungen in dem Türelement, geführt sind. Um die Türelemente zwischen den Beschlagelementen zu klemmen, ist in den Eckbereichen der Türelemente entlang deren Kontur ein Ausschnitt ausgeschnitten. Die Beschlagelemente werden an der Kontur des Türelements angelegt und bilden im Bereich des Ausschnitts des Türelements einen Freiraum, in dem über ein Verbindungselement, welches Bestandteil der Beschlagvorrichtung ist und welches vorzugsweise zwischen den Beschlagelementen angeordnet ist, das Türelement auf einen Drehpunkt und/oder eine Achse anordenbar bzw. montierbar ist.

Nachteilhaft ist bei den auf dem Markt bekannten Eckbeschlägen, dass diese lediglich ein starres Verbindungselement, d. h. ein in seiner Position festgelegtes Verbindungselement aufweisen. Dabei ist insbesondere nachteilhaft, dass die bekannten Eckbeschläge nur für zwei feste Drehpunkte bzw. Achsen, nämlich für 55 mm und 65 mm gewählt werden können. Es ist mit den bekannten Eckbeschlägen daher nicht möglich, diese bei Bedarf an Drehpunkte oder Achsen anzupassen, die der Vorgabe 55 mm und 65 mm nicht entsprechen. Dies hat insbesondere den Nachteil, dass beispielsweise Pendeltüren nicht auf Drehpunkten oder Achsen, die der Vorgabe 55 mm und 65 mm entsprechen, auf das Maß dieser Drehpunkte oder Achsen angepasst werden können. Daher ist es mit den bekannten Eckbeschlägen nicht möglich, beispielsweise eine Pendeltür 100 % fluchtend auf einem nicht dem Standard entsprechenden Drehpunkt oder einer Achse auszurichten.

Die DE8536840U offenbart einen gattungsgemäßen Eckbeschlag.

Es ist die Aufgabe der vorliegenden Erfindung, die voranstehend beschriebenen Nachteile des Standes der Technik zumindest teilweise zu beheben. Insbesondere ist es die Aufgabe der vorliegenden Erfindung, einen Eckbeschlag für Türelemente zur Verfügung zu stellen, der auch außerhalb der Norm, insbesondere außerhalb von Drehpunkten und/oder Achsen mit z.B. 55 mm und z.B. 65 mm eine fluchtende Ausrichtung des Türelements ermöglicht.

Die voranstehende Aufgabe wird durch einen Eckbeschlag mit den Merkmalen des Anspruchs 1 und durch ein Verfahren mit den Merkmalen des Anspruchs 10 gelöst. Weitere Vorteile, Merkmale und Details der Erfindung ergeben sich aus den Unteransprüchen, der Beschreibung und den Zeichnungen. Dabei gelten Merkmale und Details, die im Zusammenhang mit dem erfindungsgemäßen Eckbeschlag beschrieben sind, selbstverständlich auch im Zusammenhang mit dem erfindungsgemäßen Verfahren und jeweils umgekehrt, so dass bezüglich der Offenbarung zu den einzelnen Erfindungsaspekten stets wechselseitig Bezug genommen wird bzw. werden kann.

Der erfindungsgemäße Eckbeschlag für ein auf einen Drehpunkt und/oder eine Achse anordenbares Türelement, aufweisend ein erstes Beschlagelement und ein zweites Beschlagelement, welche jeweils zumindest bereichsweise einen Anlageabschnitt für die Anlage an das Türelement aufweisen und unter Einspannen des Türelementes miteinander verbindbar sind, schließt die technische Lehre ein, dass zwischen beiden Beschlag-elementen ein Einspannbereich sich bildet, in den das Türelement einsetzbar ist, und die Beschlagelemente derart ausgebildet sind, dass zwischen beiden Beschlagelementen ein Halteelement angeordnet ist, das relativ zu den Beschlagelementen verschiebbar ist und wenigstens mit einem Beschlagelement kraft- und/oder formschlüssig verbindbar ist, wobei das Halteelement in Wirkverbindung mit einem Verbindungselement steht, das zur Lagerung des Türelements auf dem Drehpunkt und/oder der Achse dient.

Diese Lösung bietet den Vorteil, dass mit dem relativ zu dem Beschlagelement verschiebbaren Halteelement, das mit dem Halteelement in Wirkverbindung stehende Verbindungselement verschiebbar ist. Entsprechend lässt sich über die Verschiebung des Halteelements relativ zu dem Beschlagelement das Verbindungselement, das zur Lagerung des Türelements auf dem Drehpunkt und/oder der Achse dient, auf die Lage des Drehpunktes und/oder die Achse frei wählbar einstellen, zumindest innerhalb eines Bereiches, der zumindest zwischen 50 mm bis 80 mm liegt. Dabei ist die Einstellung des Verbindungselements auf den Drehpunkt und/oder die Achse durch die Verschiebung des Halteelements relativ zu dem Beschlagelement in vorteilhafter Weise stufenlos einstellbar. Es ist daher z. B. möglich, ein Türelement, welches in dem erfindungsgemäßen Eckbeschlag geklemmt ist, auch auf einen Drehpunkt und/oder eine Achse auszurichten, der oder die außerhalb der Norm, nämlich außerhalb von beispielsweise 55 mm, 65 mm oder 70 mm liegt.

Insofern eignet sich der erfindungsgemäße Eckbeschlag, um Fehlertoleranzen durch das verschiebbare bzw. schwimmend gelagerte Halteelement, das in Wirkverbindung mit dem Verbindungselement steht, auszugleichen. Insgesamt wird daher durch die erfindungsgemäße Ausgestaltung des erfindungsgemäßen Eckbeschlages die Montagefreundlichkeit zur Anordnung eines Türelements, insbesondere eines Glastürelements auf einen Drehpunkt und/oder eine Achse verbessert.

Erfindungsgemäß weisen beide Beschlagelemente einen Freiraum als Führung auf, in dem das Halteelement bewegbar ist. Als Freiraum soll im Sinne der Anmeldung beispielsweise eine Ausnehmung, ein Schlitz oder eine Nut verstanden werden, welcher in Längserstreckung der Beschlagelemente verläuft. Als Freiraum wird aber auch im Sinne der vorliegenden Erfindung der zwischen den beiden Beschlagelementen gebildete Abstand verstanden, der es ermöglicht, das Halteelement, dass ein Kopfteil und ein Verbindungsteil aufweist, mit dem Verbindungsteil in dem Freiraum zwischen den Beschlag-elementen zu bewegen. Im Gegensatz dazu dient der als Ausnehmung, Schlitz oder Nut ausgestaltete Freiraum, der in Längserstreckung der Beschlagelemente verläuft, dazu, um das Halteelement mit seinem Kopfteil beweglich zu lagern bzw. das Halteelement über das Kopfteil kraft- und/oder formschlüssig an zumindest einem Beschlagelement zu befestigen.

Um nach erfolgter Einstellung des Türelements auf den Drehpunkt und/oder die Achse die Einstellung zu erhalten, wird die Verschiebbarkeit des Halteelements dadurch unterbunden, dass dieses kraft- und/oder formschlüssig über das Kopfteil in dem Freiraum verbunden wird. Dadurch wird das Halteelement, und damit auch das mit dem Halteelement wirkverbundene Verbindungselement in seiner Lage relativ zu den Beschlagelementen festgelegt, wodurch die Ausrichtung bzw. Einstellung des Türelements auf den Drehpunkt und/oder die Achse erhalten bleibt. Es ist natürlich auch denkbar, dass die Verschiebbarkeit des Halteelements, das mit dem Verbindungselement in Wirkverbindung steht, dadurch unterbunden wird, dass das Verbindungselement mit zumindest einem der Beschlagelemente über ein Befestigungselement kraft- und/oder formschlüssig verbunden wird.

In vorteilhafter Weise eignet sich für die kraft- und/oder formschlüssige Verbindung zwischen dem Halteelement und dem Beschlagelement ein Befestigungsmechanismus, der am Halteelement und am Verbindungselement integriert ist und der aus einem gelösten Zustand in einen Fixierungszustand überführbar ist. Auf diese Weise kann vorteilhaft nach der Ausrichtung bzw. Einstellung des Eckbeschlages auf den Drehpunkt und/oder die Achse über das verschiebbare Halteelement und das mit dem Halteelement wirkverbundene Verbindungselement, der Befestigungsmechanismus in den Fixierungszustand überführt werden, wodurch das Halteelement zur kraft- und/oder formschlüssigen Anlage an zumindest einem Beschlagelement gelangt und dadurch das Verbindungselement in seiner Lage auf dem Drehpunkt und/oder der Achse fixiert ist.

Natürlich ist es auch denkbar, die stufenlose Verschiebbarkeit des Halteelements dadurch einzuschränken, dass dieses in bestimmten Positionen, beispielsweise über Rastmittel, festgehalten wird. Wird das Halteelement beispielsweise in einer Nut oder auf einer Schiene an bzw. zwischen den Beschlagelementen geführt, könnten beispielsweise für eine Einrichtung des Türelements auf normierte Drehpunkte und/oder Achsen von 55 mm, 65 mm oder 70 mm entsprechende Ausgestaltungen in der Nut oder auf der Schiene, beispielsweise Rastmittel oder Haltepunkte ausgebildet sein, die bemerkbar die freie Verschiebbarkeit des Halteelements einschränken. Werden die in der Nut oder die auf der Schiene ausgestalteten Rastmittel bzw. Haltepunkte erreicht, kann das Halteelement vorteilhaft über die Rastmittel oder Haltepunkte hinaus weiter in der Nut bzw. auf der Schiene relativ zum Beschlagelement verschoben werden, wenn es die Ausrichtung des Türelements auf den Drehpunkt und/oder der Achse erfordert, nämlich dann, wenn der Drehpunkt und/oder die Achse außerhalb der Norm liegt, nämlich außerhalb von 55 mm, 65 mm oder 70 mm.

In besonders vorteilhafter Weise handelt es sich bei dem Halteelement und dem mit dem Halteelement in Wirkverbindung stehenden Verbindungselement, welches zur Lagerung des Türelements auf einem Drehpunkt und/oder einer Achse dient, um zwei miteinander verbundene Bauteile des Eckbeschlages. Diese miteinander verbundenen Bauteile bilden, wie bereits ausgeführt, bevorzugt den Befestigungsmechanismus, der in vorteilhafter Weise an beiden Bauteilen, nämlich am Halteelement sowie am Verbindungselement integriert ist, und der zwischen dem gelösten Zustand und dem Fixierungszustand überführbar ist, wobei im gelösten Zustand das Halteelement an den Beschlagelementen verschiebbar ist und im Fixierungszustand zumindest kraft- oder formschlüssig an zumindest einem Beschlagelement befestigt ist. Demzufolge dient der am Halteelement und am Verbindungselement ausgebildete Befestigungsmechanismus zum einen dazu, den Eckbeschlag auf einen Drehpunkt und/oder eine Achse einzustellen, d. h. das Halteelement und das mit dem Halteelement verbundene Verbindungselement relativ zu den Beschlagelementen und insbesondere relativ zu der Längserstreckung der Beschlagelemente zu verschieben. Darüber hinaus dient der Befestigungsmechanismus dazu, den Eckbeschlag in der eingestellten Position zu fixieren, nämlich das Halteelement über den Befestigungsmechanismus an zumindest einem der Beschlagelemente zumindest kraftschlüssig oder formschlüssig zu fixieren.

Um eine Wirkverbindung zwischen dem Halteelement und dem Verbindungselement herzustellen, d. h. um den Befestigungsmechanismus auszubilden, sind das Halteelement und das Verbindungselement besonders vorteilhaft über zumindest ein Befestigungselement kraft- und/oder formschlüssig miteinander verbunden. Bei dem Befestigungselement zwischen dem Halteelement und dem Verbindungselement kann es sich beispielsweise um eine Schraube, wie z. B. eine Madenschraube handeln, die das Halteelement und das Verbindungselement miteinander verbindet. Besonders vorteilhaft sind wenigstens zwei Befestigungselemente vorgesehen, die das Halteelement mit dem Verbindungselement verbinden. Die kraft- und/oder formschlüssige Verbindung zwischen dem Halteelement und dem Verbindungselement, d. h. die Überführung des Befestigungsmechanismus aus dem gelösten Zustand in den Fixierungszustand dient zudem in vorteilhafter Weise dazu, das Halteelement an dem Beschlagelement festzulegen. Dazu weist das Beschlagelement einen Freiraum als Führung auf, beispielsweise in Form einer Ausnehmung, einer Nut oder einer Schiene, an bzw. in denen das Halteelement geführt wird bzw. beweglich gelagert ist. Der Freiraum in dem Beschlagelement ist dabei vorteilhaft so ausgestaltet, dass das Halteelement in Längserstreckung des Beschlagelements verschiebbar bzw. führbar ist. Da das Beschlagelement, bzw. die Beschlagelemente des Eckbeschlages parallel zu der vorderen und/oder hinteren Fläche des Türelements ausgerichtet sind, erfolgt durch die Verschiebung des Halteelements in Längserstreckung des Beschlagelements eine Verschiebung des Türelements mit dem Beschlagelement in entgegengesetzter Richtung zu der Verschiebung des Halteelements in Längserstreckung des Beschlagelements. Dadurch wird es möglich, das Türelement beispielsweise innerhalb einer Zarge auf die Längsseiten der Zarge und auf den Drehpunkt und/oder die Achse auszurichten. Wenn diese Verschiebbarkeit des Türelements relativ zu dem Drehpunkt nicht gegeben wäre, könnte beispielsweise eine auf einen festen Drehpunkt und/oder eine feste Achse eingerichtete Pendeltür bei Fehlstellung des Drehpunktes und/oder der Achse mit einer ihrer Kanten ungewollt eine Wand oder eine anderes Glasbauelement kontaktieren. Ist ein Anschlag der Pendeltür zumindest bereichsweise an einem anderen Glastürelement oder an der Wand ausgestaltet, könnte bei Fehleinstellung des Eckbeschlages oder bei Fehlstellung des Drehpunktes und/oder der Achse das Türelement an dem Anschlag vorbeipendeln.

Erfindungsgemäß ist der als Ausnehmung, Nut oder Schlitz ausgestaltet Freiraum in beiden Beschlagelementen ausgestaltet. Die Ausnehmung, die Nut oder der Schlitz erstrecken sich dabei in Längserstreckung beider Beschlagelemente und verlaufen in den beiden Beschlagelementen auf gleicher Höhe und parallel zueinander. Der als Ausnehmung, Nut oder Schlitz bezeichnete Freiraum in den Beschlagelementen dient vorteilhaft dazu, das Halteelement im Wesentlichen parallel zu den Beschlagelementen und relativ zu deren Längserstreckung zu führen. Dazu weist das Halteelement das Kopfteil auf, welches dazu dient, dass das Halteelement zumindest im gelösten Zustand des Befestigungsmechanismus beweglich in den Freiräumen beider Beschlagelemente gelagert ist. Aufgrund dieser Ausgestaltung wirkt im Fixierungszustand des Befestigungsmechanismus die Klemmung des Halteelements über das Kopfteil an beiden Beschlagelementen, nämlich jeweils in den Ausnehmungen beider Beschlagelemente, wodurch die bei der Klemmung wirkende Klemmkraft vorteilhaft gleichmäßig auf beide Beschlagelemente verteilt wird.

Im einfachsten Fall kann in einer nicht erfindungsgemäßen Ausführungsform das Halteelement auch als ein zwischen den Beschlagelementen in Längserstreckung der Beschlagelemente führbares flächiges Element ohne Kopfteil ausgestaltet sein. Dabei ist es vorstellbar, dass in den Beschlagelementen Nuten, beispielsweise in Form von Langlöchern ausgebildet sind, die eine stufenlose kraft- und/oder formschlüssige Befestigung des Halteelements über Befestigungselemente, die durch die Nuten und das Halteelement greifen, entlang der Nuten ermöglichen. Natürlich kann auch nur in einem Beschlagelement eine Nut vorgesehen sein, durch die Befestigungselemente in Eingriff mit dem Halteelement gelangen. So könnte beispielsweise nach Ausrichtung des Türelements auf den Drehpunkt und/oder die Achse das Halteelement durch zumindest ein durch die Nut des Beschlagelements durchgreifendes Befestigungselement, beispielsweise eine Schraube oder einen Stift, in seiner Position festgelegt werden. Da, wie bereits beschrieben, das Halteelement mit dem Verbindungselement in Wirkverbindung steht, wird durch das durch die Nut durchgreifende Befestigungselement, welches das Beschlagelement mit dem Halteelement kraft- und/oder formschlüssig verbindet, auch das Verbindungselement, welches zur Lagerung des Türelements auf dem Drehpunkt und/oder der Achse dient, in seiner Position festgelegt.

Vorteilhafterweise sind das Verbindungsteil und das Kopfteil des Halteelements als ein gemeinsames, monolithisches und/oder einstückiges Bauteil ausgestaltet. Als monolithisches Bauteil soll dabei ein beispielsweise im Spritzgussverfahren aus einer oder mehreren verschiedenen Komponenten hergestelltes Bauteil verstanden werden. Als einstückiges Bauteil kann aber auch ein aus einem Material hergestelltes Bauteil verstanden werden, das beispielsweise durch Bearbeitung eines Metallblocks aus dem Metallblock herausgefräst wird. Ein gemeinsames Bauteil ist vorzugsweise auch so zu verstehen, dass das Kopfteil und das Verbindungsteil als Einzelteile ausgestaltet sind, die als gemeinsames Bauteil, nämlich als Halteelement in einem vormontierten Zustand bereitgestellt werden.

In vorteilhafter Weise ist in einer nicht erfindungsgemäßen Ausführungsform das Halteelement als L-Profil mit einem Kopf- und einem Verbindungsteil ausgestaltet, vorzugsweise in Form von zwei im Wesentlichen orthogonal zueinander stehenden Flächen, wobei der Kopfteil in dem als Nut, Schlitz oder Ausnehmung ausgestalteten Freiraum in einem der Beschlagelemente im gelösten Zustand des Befestigungsmechanismus beweglich gelagert und im Fixierungszustand des Befestigungsmechanismus klemmend in der Ausnehmung wirkt, und das Verbindungsteil in Wirkverbindung mit dem Verbindungselement steht. Weisen jeweils beide Beschlagelemente einen als Nut, Schlitz oder Ausnehmung ausgestalteten Freiraum auf, ist das Kopfteil des Halteelements bzw. das Halteelement erfindungsgemäß als T-Profil ausgestaltet, um das Halteelement in beiden Ausnehmungen der Beschlagelemente beweglich zu lagern bzw. zu klemmen. Durch Überführung des Befestigungsmechanismus aus seinem gelösten Zustand in den Fixierungszustand bietet das als T-Profil ausgestaltete Halteelement beidseitig, d. h. in beiden als Nut, Schlitz oder Ausnehmung ausgestalteten Freiräumen der Beschlagelemente zumindest abschnittsweise eine Auflagefläche, die zur kraft- und/oder formschlüssigen Verbindung zwischen dem Halteelement und den Beschlagelementen dient, d. h. im Fixierungszustand des Befestigungsmechanismus das Kopfteil klemmend in beiden Nuten, Schlitzen oder Ausnehmungen wirkt. Im Gegensatz zu dem als L-Profil ausgestalteten Halteelement klemmt das als T-Profil ausgestaltete Halteelement gleichmäßig auf beiden Seiten des Eckbeschlags, nämlich an beiden Beschlagelementen. Dadurch kann im Gegensatz zu dem als L-Profil ausgestalteten Halteelement mit dem als T-Profil ausgestalteten Halteelement ein stabilerer Kraft- und/oder Formschluss, d. h. eine verbesserte Klemmung zwischen dem Halteelement und den Beschlagelementen erreicht werden. Wie auch bereits für das als L-Profil ausgestaltete Halteelement beschrieben, wird auch bei dem als T-Profil ausgestalteten Halteelement über ein Verbindungsteil das Verbindungselement mit dem Halteelement verbunden.

Zusätzlich zu dem in Längserstreckung der Beschlagelemente in wenigstens einem der Beschlagelemente als Nut, Schlitz oder Ausnehmung ausgestalteten Freiraum besteht vorzugsweise ein in Form eines Abstands zwischen den Beschlagelementen gebildeter Freiraum, der eine Führung des Halteelements zwischen den Beschlagelementen zumindest relativ zu deren Längserstreckung ermöglicht, wobei sich das Verbindungsteil des Halteelements durch den Abstand erstreckt. In bevorzugter Weise ist dabei der als Abstand gebildete Freiraum zwischen den Beschlagelementen größer ausgebildet als die Materialstärke des Verbindungsteils. In bevorzugter Weise ist der Abstand mindestens 10 % größer bezogen auf die Materialstärke des Verbindungsteils, um unabhängig von der Glasstärke des in dem Eckbeschlag eingespannten Türelements immer eine ausreichende Beweglichkeit des Halteelements über dessen Verbindungsteil in dem als Abstand gebildeten Freiraum zwischen den Beschlagelementen gewährleisten zu können.

Zur Unterstützung der kompakten Bauweise des erfindungsgemäßen Beschlages sind das Kopfteil und der als Nut, Schlitz oder Ausnehmung ausgebildete Freiraum der Beschlagelemente so ausgestaltet, dass das Kopfteil mit einer Fläche von weniger als 10 cm² auf eine Fläche des als Ausnehmung ausgestalteten Freiraums aufliegt. Das in L-Form ausgestaltete Kopfteil des Halteelements liegt insbesondere mit einer Fläche von weniger als 5 cm² auf einer Fläche der Ausnehmung auf. Trotz der geringfügigen Auflagefläche kann mit dem Eckbeschlag auch ein relativ schweres Türelement, beispielsweise ein 12mm starkes Glastürelement, auf einem Drehpunkt und/oder einer Achse gelagert werden, ohne im Fixierungszustand des Befestigungsmechanismus die Klemmung zwischen dem Halteelement und den Beschlagelementen zu verlieren.

Um die Bewegung des Halteelementes, das über das Verbindungsteil mit dem Verbindungselement verbunden ist, in Längserstreckung der Beschlagelemente zu unterstützen, ist an den Beschlagelementen eine untere Ausnehmung ausgeführt, die vorzugsweise parallel zu der als Freiraum ausgestalteten Ausnehmung ausgebildet ist und die sich bevorzugt über die gleiche Länge wie die als Freiraum ausgestaltete Ausnehmung erstreckt. Die untere Ausnehmung ist dabei vorzugsweise in beiden Beschlagelementen ausgebildet und erstreckt sich über den Abstand der Beschlagelemente von einem zu dem anderen Beschlagelement. Die untere Ausnehmung dient vorteilhaft dazu, das Verbindungselement in Längserstreckung der Beschlagelemente mit dem Halteelement zumindest abschnittsweise zu verschieben. Um eine Verschiebung des Verbindungselementes über die gesamte Länge der unteren Ausnehmung zu gewährleisten, ist die Kontur der unteren Ausnehmung der Außenkontur des Verbindungselementes angepasst. Weist die Außenkontur des Verbindungselementes beispielsweise abgerundete Ecken auf, weist die Kontur der Ausnehmung auch abgerundete Ecken auf, die der Form und dem Radius der abgerundeten Ecken der Außenkontur des Verbindungselementes entsprechen. Die abgerundeten Ecken der Kontur der Ausnehmung dienen zudem vorteilhaft dazu, eine Verkantung des Verbindungelementes in den Randbereichen der unteren Ausnehmung zu verhindern.

Vorteilhafterweise sind das Verbindungselement und das Halteelement als ein gemeinsames, monolithisches und/oder einstückiges Bauteil ausgestaltet. Als monolithisches Bauteil soll ein beispielsweise im Spritzgussverfahren aus einer oder mehreren verschiedenen Komponenten hergestelltes Bauteil verstanden werden. Als einstückiges Bauteil wird auch ein aus einem Material hergestelltes Bauteil verstanden, das beispielsweise durch Bearbeitung eines Materials, beispielsweise eines Metallblocks, aus dem Material herausgearbeitet wird. Ein gemeinsames Bauteil ist vorzugsweise auch so zu verstehen, dass das Halteelement und das Verbindungselement Einzelteile sind, die als gemeinsames Bauteil in einem vormontierten Zustand bereitgestellt werden.

Die einstückige Bauweise des Halteelements mit dem Verbindungselement bietet den Vorteil, dass auf Befestigungselemente, die zur Verbindung des Halteelements mit dem Verbindungselement dienen, verzichtet werden kann. Bei dieser einstückigen Ausgestaltung des Halteelements mit dem Verbindungselement erfolgt die Festlegung des Halteelements an den Beschlagelementen vorteilhaft durch Befestigungselemente, wie beispielsweise Schraubverbindungen, Stifte oder beispielsweise Verrastungsmöglichkeiten.

In der vorliegenden Anmeldung sollen die nachfolgenden Begriffe wie folgt verstanden werden:
Als "Halteelement" soll ein sich im Wesentlichen parallel zu den Beschlag-elementen verschiebbares Bauteil verstanden werden, welches dazu dient, das mit dem Halteelement wirkverbundene Verbindungselement parallel zu den Beschlagelementen zu verschieben und kraft- und/oder formschlüssig an zumindest einem Beschlagelement zur Anlage zu gelangen.

Als "Verbindungselement" soll ein den Drehpunkt und/oder die Achse aufnehmendes Bauteil verstanden werden. Zur Erhöhung der Variabilität des Verbindungselementes kann diese Aufnahme unterschiedliche Größen aufweisen bzw. an Aufnahmen mit unterschiedlichen Größen durch beispielsweise Adaptereinsätze adaptierbar sein. Bei dem Verbindungselement kann es sich um ein separates Bauteil handeln, das über Befestigungselemente mit dem Halteelement in Wirkverbindung steht, oder dieses kann auch mit dem Halteelement als ein gemeinsames, monolithisches und/oder einstückiges Bauteil ausgeführt sein.

Die "stufenlose Auswahl der Drehpunkte" soll in einem Bereich von etwa 45 mm bis 80 mm verstanden werden. Natürlich kann bei Bedarf der erfindungsgemäße Eckbeschlag auch so ausgestaltet sein, dass Drehpunkte außerhalb des vorab beschriebenen Bereiches ausgewählt werden können. Dies würde dann allerdings erfordern, dass das Türelement in einem größeren als dem üblichen Bereich ausgeschnitten werden müsste und der Eckbeschlag entsprechend dimensioniert werden müsste, um die Verschiebbarkeit des Halteelements zwischen den Beschlagelementen erweitern zu können.

Als "Freiraum, der als Ausnehmung in zumindest einem Beschlagelement ausgestaltet ist," kann ein in Form von Nuten, Riefen, Rillen, Absätzen, Schienen, Vorsprüngen, Schlitzen und/oder beispielsweise Rollbänder ausgestalteter Freiraum verstanden werden, der eine verschiebliche, d. h. bewegliche Lagerung des Halteelements erlaubt. Natürlich können entlang des Freiraums Verrastungen vorgesehen sein, die ein Einrasten des Halteelements und somit eine Voreinstellung des Türelements auf vorgegebene vorgegebene Drehpunkte und/oder Achsen ermöglichen. Es können aber auch nur Einrast- und/oder Stoppmöglichkeiten auf normierte Drehpunkte und/oder Achsen ausgestaltet sein.

Ein erfindungsgemäßes Verfahren zur Anordnung eines Türelements auf einen Drehpunkt und/oder einer Achse über einen einstellbaren erfindungsgemäßen Eckbeschlag, umfassend ein erstes Beschlagelement und ein zweites Beschlagelement, welche jeweils zumindest bereichsweise einen Anlageabschnitt für die Anlage des Türelements aufweisen und unter Einspannen des Türelements miteinander verbunden werden, sieht erfindungswesentlich vor, dass ein in dem Eckbeschlag verschiebbar gelagertes Verbindungselement auf den Drehpunkt und/oder die Achse ausgerichtet wird und nach Ausrichtung des Verbindungselements auf den Drehpunkt und/oder die Achse das Verbindungselement wenigstens mit einem Beschlagelement kraft- und/oder formschlüssig verbunden wird. Gegenüber bekannten Montageverfahren ist das erfindungsgemäße Verfahren sehr viel montagefreundlicher durchzuführen, da beispielsweise die Einstellung des Eckbeschlages mit dem darin eingespannten Türelement auf den Drehpunkt und/oder die Achse über das verschiebbar gelagerte Verbindungselement erfolgt und das Verbindungselement zudem dazu dient, um die Einstellung auf den Drehpunkt und/oder die Achse durch formschlüssige Verbindung mit zumindest einem Beschlagelement zu fixieren.

Um hier Wiederholungen bezüglich der Vorteile des erfindungsgemäßen Verfahrens zu vermeiden, wird auf die Beschreibung der vorteilhaften Ausgestaltung des erfindungsgemäßen Eckbeschlags verwiesen und es wird vollumfänglich auf diese zurückgegriffen.

Weitere, die Erfindung verbessernde Maßnahmen, werden nachstehend gemeinsam mit der Beschreibung eines bevorzugten Ausführungsbeispiels der Erfindung anhand der Figuren näher dargestellt.

Es zeigen:
- Fig. 1: einen erfindungsgemäßen Eckbeschlag in perspektivischer Seitenansicht, der an der linken unteren Ecke eines Türelements geklemmt ist,
- Fig. 2: den Eckbeschlag aus Fig. 1, wobei zur Darstellung der Lagerung des Halteelements das vordere Beschlagelement nicht dargestellt ist und
- Fig. 3: in einer Explosionsansicht das hintere Beschlagelement, das Halteelement und das Verbindungselement in nichtmontiertem Zustand.

In den unterschiedlichen Figuren sind gleiche Teile stets mit denselben Bezugszeichen versehen, weshalb diese in der Regel auch nur einmal beschrieben werden.

Figur 1 zeigt ein Türelement 3, das über einen Eckbeschlag 1 auf einen Drehpunkt 2, der beispielsweise auch eine BTS-Achse (Bodentürschließer-Achse) sein kann, gelagert ist. Der Eckbeschlag 1 ist in der unteren linken Ecke des Türelements 3 an das Türelement 3 geklemmt. Der in der Figur 1 dargestellte Eckbeschlag 1 ist so ausgestaltet, dass dieser auch an der oberen linken oder oberen rechten oder unteren rechten Ecke des Türelements 3 zur Lagerung des Türelements 3 auf einem Drehpunkt 2 und/oder einer Achse klemmbar wäre. Der Eckbeschlag 1 weist ein erstes Beschlagelement 4 und ein zweites Beschlagelement 5 auf. Beide Beschlagelemente 4 und 5 weisen Anlageabschnitte 6 auf, die zumindest zur mittelbaren Anlage über eine Zwischenlage, hier nicht dargestellt, zur Anlage an das Türelement 3 dienen. Zwischen den Beschlagelementen 4 und 5 bildet sich ein Einspannbereich 7, in den das Türelement 3 einsetzbar ist. Zwischen den beiden Beschlagelementen 4 und 5 ist ein Halteelement 8 angeordnet, das relativ zu den Beschlagelementen 4 und 5, nämlich in Längserstreckung der Beschlagelemente 4 und 5 verschiebbar ist. Zur Lagerung des Türelements 3 auf dem Drehpunkt 2 und/oder der Achse dient ein mit dem Halteelement 8 wirkverbundenes Verbindungselement 9. Vorliegend ist das Verbindungselement 9 über zwei Befestigungselemente 10 kraft- und/oder formschlüssig mit dem Halteelement 8 wirkverbunden. Das mit dem Verbindungselement 9 in Wirkverbindung stehende Halteelement 8 ist in einem als Ausnehmung in Form einer Nut ausgestalteten Freiraum 11 in dem Beschlagelement 4 und dem Beschlagelement 5 beweglich geführt. Der Freiraum 11 ist dabei in Form der Nut parallel zu der Längserstreckung der Beschlagelemente 4 und 5 ausgestaltet. Dadurch ist das Halteelement 8 und das über die Befestigungselemente 10 in Wirkverbindung stehende Verbindungselement 9 entlang der Ausnehmung 11.1 parallel, d. h. zur bzw. in Längserstreckung der Beschlagelemente 4 und 5 verschiebbar. Dadurch, dass das Verbindungselement 9 mit dem Halteelement 8 relativ zu dem Türelement 3 in entgegengesetzter Richtung verschiebbar ist, kann das Türelement 3 auf den Drehpunkt 2 entlang der Achse BB, beispielsweise in seiner Position in einem Türrahmen oder einer Glastüranlage, stufenlos ausgerichtet werden. Liegt z. B. der Drehpunkt 2 bzw. die Drehachse des Türelements 3, welche durch die Achse AA dargestellt ist, außerhalb der für die üblichen Drehpunkte 2 festgelegten Bereiche, nämlich außerhalb von 55 mm, 65 mm oder 70 mm, kann das Türelement 3 durch Verschiebung des Halteelements 8 und damit mit dem Halteelement 8 wirkverbundenen Verbindungselement 9 auf den Drehpunkt und/oder die Achse eingestellt werden. Das Halteelement 8 und das Verbindungselement 9 sind vorliegend als zwei miteinander verbundene Bauteile ausgestaltet, die den Befestigungsmechanismus umfassen, der vorliegend in beiden Bauteilen, nämlich in dem Halteelement 8 und dem Verbindungselement 9 integriert ist. Zur Überführung des Befestigungsmechanismus aus einem gelösten Zustand, bei dem das Halteelement 8 in der Längserstreckung der Beschlagelemente 4 und 5 beweglich gelagert ist, in den Fixierungszustand, werden die Befestigungselemente 10, die das Halteelement 8 über das Verbindungsteil mit dem Verbindungselement 9 verbinden, in die Durchführungen 12 eingeschraubt. Beim Einschrauben der Befestigungselemente 10 in das Verbindungsteil des Halteelementes 8 verklemmt zumindest abschnittsweise das Kopfteil 8.1 des Halteelements zumindest kraftschlüssig in den als Ausnehmung 11.1 in Form einer Nut ausgestalteten Freiraum 11 an den Beschlagelementen. Im Fixierungszustand des Befestigungsmechanismus wird somit die Verschiebbarkeit des Halteelements 8 und des mit dem Halteelement 8 wirkverbundenen Verbindungselements 9 unterbunden bzw. das Halteelement 8 in seiner Position an den Beschlagelementen 4 und 5 festgelegt.

Um die Bewegung des Halteelementes 8, das über das Verbindungsteil 8.2 mit dem Verbindungselement 9 verbunden ist, in Längserstreckung der Beschlagelemente 4 und 5 zu unterstützen, ist an den Beschlagelementen 4 und 5 eine untere Ausnehmung 18 ausgestaltet, die vorzugsweise parallel zu der als Freiraum 11 ausgestalteten Ausnehmung 11.1 ausgebildet ist und die sich bevorzugt über die gleiche Länge wie die als Freiraum 11 ausgestaltete Ausnehmung 11.1 erstreckt. Die untere Ausnehmung 18 ist dabei vorzugsweise in beiden Beschlagelementen 4 und 5 ausgebildet und erstreckt sich über den Abstand 17 der Beschlagelemente von einem zu dem anderen Beschlagelement 4 und 5.

Figur 2 zeigt zur besseren Darstellung der Lagerung des Halteelements 8 in dem Eckbeschlag 1 den Eckbeschlag 1 ohne das vordere Beschlagelement 4. Wie zu erkennen ist, weist das Türelement 3 außerhalb des Anlageabschnitts 6 einen Ausschnitt gemäß den bekannten Glasausschnittstandards auf und liegt außerhalb des Ausschnitts an den Anlageabschnitten 6 der Beschlagelemente 4 und 5 an. Im Bereich des Ausschnitts des Türelements 3 ist ein Freiraum in dem Eckbeschlag 1 geschaffen, der zur Anordnung des Halteelements 8 und des Verbindungselements 9 dient. Zudem ist aus der Figur 2 zu erkennen, dass der Befestigungsmechanismus lediglich das Halteelement 8 und das Verbindungselement 9 umfasst, welche über zwei durch die am Verbindungselement 9 ausgestalteten Durchführungen 12 bedienbaren Befestigungselemente 10 miteinander verbunden sind. Das Festziehen der Befestigungselemente 10 bewirkt dabei, dass das Halteelement 8, zumindest kraftschlüssig in den als Ausnehmung 11.1 in Form einer Nut ausgestalteten Freiraum 11 des Beschlagelementes 5 greift. Im Fixierungszustand des Befestigungsmechanismus liegt dabei nur ein kleiner Teil der Fläche des Kopfteils 8.1 des Halteelements 8 auf einer Fläche des als Ausnehmung 11.1 ausgestalteten Freiraums 11 auf.

Figur 3 zeigt das hintere Beschlagelement 5, das Halteelement 8 und das Verbindungselement 9 in nichtmontiertem Zustand. Wie zu erkennen ist, ist der Anlageabschnitt 6 nur bereichsweise ausgestaltet. Der Anlageabschnitt 6 folgt insbesondere der Kontur des ausgeschnittenen Eckbereiches des Türelements 3. Zur kraft- und oder formschlüssigen Verbindung zwischen dem Verbindungselement 9 und dem Halteelement 8 dienen Befestigungselemente 10, die vorliegend nicht dargestellt sind. Die Befestigungselemente 10 werden durch im Verbindungselement 9 ausgestaltete Durchführungen 12 in Form von Bohrungen geführt bzw. geschraubt, die in vorteilhafter Weise in Gestalt von Innengewindebohrungen ausgeführt sind, in die ein als Schraube ausgestaltetes Befestigungselement 10 kraft- und formschlüssig greift. Zusammen mit den Befestigungselementen 10 bilden das Verbindungselement 9 und das Halteelement 8 den Befestigungsmechanismus, der aus einer verschiebbaren Lagerung des Halteelements 8 in einem gelösten Zustand in einen Fixierungszustand überführbar ist, in dem das Halteelement 8 zumindest kraftschlüssig mit dem Beschlagelement gekoppelt ist. In dem Zustand der kraftschlüssigen Kopplung des Halteelements 8 an dem Beschlagelement 4 und/oder 5 kann eine zuvor getätigte Ausrichtung bzw. Einstellung des Eckbeschlages auf die Achse oder den Drehpunkt festgelegt werden.

Das mit dem Halteelement 8 wirkverbundene Verbindungselement 9 weist in etwa mittig eine Aufnahme 13 auf, die zur Anordnung des Türelements 3 auf dem Drehpunkt 2 und/oder der Achse dient. Die Aufnahme 13 ist dabei vorteilhaft an den Drehpunkt 2 und/oder die Achse adaptierbar, beispielsweise durch unterschiedliche Adapter. Da das Verbindungselement 9 in dem vorliegenden Ausführungsbeispiel eine einzelne Komponente des Eckbeschlages ist, kann dieses natürlich auch mit unterschiedlich großen Aufnahmen 13 variabel mit dem Halteelement 8 verbunden werden und den Befestigungsmechanismus ausbilden. Zur Verbindung des Halteelements 8 mit dem Verbindungselement 9 sind in dem Verbindungselement 9 im Bereich der Durchführungen 12 Aussparungen 14 ausgestaltet, die zur Aufnahme von an dem Halteelement 8 ausgestalteten Zapfen 15 dienen, die an dem Verbindungsteil des Halteelements 8 ausgebildet sind. Die Zapfen 15 weisen jeweils eine Bohrung 16 auf, durch die die Befestigungselemente 10, die in den Durchführungen 12 geführt sind, greifen. Die Befestigungselemente 10 dienen dabei zum einen bevorzugt dazu, den Befestigungsmechanismus, der unter anderem aus dem Verbindungselement 9 und dem Halteelement 8 gebildet ist, in unterschiedliche Funktionszustände zu überführen. Zum anderen werden über die Befestigungselemente 10 das Verbindungselement 9 und das Halteelement 8 kraft- und formschlüssig verbunden und bilden dadurch ein vormontiertes einstückiges Bauteil. Die an dem Kopfteil des Halteelements 8 ausgestaltete Fläche wird in dem Beschlagelement 5 in dem als Ausnehmung in Form einer Nut ausgestalteten Freiraum 11geführt.

### Bezugszeichenliste

- 1: Eckbeschlag
- 2: Drehpunkt
- 3: Türelement
- 4: Beschlagelement
- 5: Beschlagelement
- 6: Anlageabschnitt
- 7: Einspannbereich

- 8: Halteelement
- 8.1: Kopfteil zu 8
- 8.2: Verbindungsteil zu 8 für 9
- 9: Verbindungselement
- 10: Befestigungselement
- 11: Freiraum
- 11.1: Ausnehmung
- 12: Durchführungen
- 13: Aufnahme
- 14: Aussparung
- 15: Zapfen
- 16: Bohrungen

- 17: Abstand/Freiraum zwischen 4 und 5
- 18: untere Ausnehmung in 4 und 5

- AA: Achse
- BB: Achse

## Patentansprüche

1. Eckbeschlag (1) für ein auf einen Drehpunkt (2) und/oder eine Achse anordenbares Türelement (3), aufweisend ein erstes Beschlagelement (4) und ein zweites Beschlagelement (5), welche jeweils zumindest bereichsweise einen Anlageabschnitt (6) für die Anlage an das Türelement (3) aufweisen und unter Einspannen des Türelements (3) miteinander verbindbar sind, wobei zwischen beiden Beschlagelementen (4, 5) ein Einspannbereich (7) sich bildet, in den das Türelement (3) einsetzbar ist, und die Beschlagelemente (4, 5) derart ausgebildet sind, dass zwischen beiden Beschlagelementen (4, 5) ein Halteelement (8) angeordnet ist, das relativ zu den Beschlagelementen (4, 5) verschiebbar ist und wenigstens mit einem Beschlagelement (4, 5) kraft- und/oder formschlüssig verbindbar ist, wobei das Halteelement (8) in Wirkverbindung mit einem Verbindungselement (9) steht, das zur Lagerung des Türelements (3) auf dem Drehpunkt (2) und/oder der Achse dient, wobei
- die Beschlagelemente (4, 5) einen Freiraum (11) als Führung aufweisen, in dem das Halteelement (8) bewegbar ist, wobei
- der Freiraum (11) jeweils eine Ausnehmung (11.1) in jedem der Beschlagelemente (4, 5) aufweist, wobei die Ausnehmungen (11.1) entlang der Längserstreckung der Beschlagelemente (4, 5) verlaufen, wobei die Ausnehmungen (11.1) in den beiden Beschlagelementen (4, 5) auf gleicher Höhe und parallel zueinander verlaufen, und wobei
- das Halteelement (8) ein Verbindungsteil (8.2) aufweist, an dem das Verbindungselement (9) befestigt ist, wobei insbesondere das Kopfteil (8.1) und das Verbindungsteil (8.2) ein monolithisches und/oder einstückiges Bauteil bilden, **dadurch gekennzeichnet, dass** das Halteelement (8) als T-Profil ausgebildet ist und in den Ausnehmungen (11.1) mit einem Kopfteil (8.1) beweglich gelagert ist.

2. Eckbeschlag (1) nach Anspruch 1,
**dadurch gekennzeichnet,**
**dass** ein Befestigungsmechanismus am Halteelement (8) sowie am Verbindungselement (9) integriert ist, der zwischen einem gelösten Zustand und einem Fixierungszustand überführbar ist, wobei im gelösten Zustand das Halteelement (8) an den Beschlagelementen (4, 5) verschiebbar ist und im Fixierungszustand kraft-/oder und formschlüssig an zumindest einem Beschlagelement (4, 5) befestigt ist.

3. Eckbeschlag (1) nach einem der vorhergehenden Ansprüche,
**dadurch gekennzeichnet,**
**dass** das Halteelement (8) über wenigstens ein Befestigungselement (10) kraft-und/oder formschlüssig mit dem Beschlagelement (4, 5) verbunden ist.

4. Eckbeschlag (1) nach einem der vorhergehenden Ansprüche,
**dadurch gekennzeichnet,**
**dass** eine Ausrichtung des Verbindungselements (9) auf den Drehpunkt (2) und/oder die Achse durch ein Lösen der kraft- und/oder formschlüssigen Verbindung zwischen dem Halteelement (8) und dem Beschlagelement (4, 5) erfolgt.

5. Eckbeschlag (1) nach einem der vorhergehenden Ansprüche,
**dadurch gekennzeichnet,**
**dass** das Kopfteil (8.1) im Fixierungszustand klemmend in der Ausnehmung (11.1) wirkt.

6. Eckbeschlag (1) nach einem der vorhergehenden Ansprüche,
**dadurch gekennzeichnet,**
**dass** ein Abstand (17) zwischen den Beschlagelementen (4, 5) besteht, durch den das Verbindungsteil (8.2) sich erstreckt, wobei insbesondere der Abstand größer ist als die Materialstarke des Verbindungsteils (8.2), insbesondere der Abstand mindestens 10% größer ist als die Materialstarke des Verbindungsteils (8.2).

7. Eckbeschlag (1) nach einem der vorhergehenden Ansprüche,
**dadurch gekennzeichnet,**
**dass** das Kopfteil (8.1) mit einer Fläche von weniger als 10 cm2 auf einer Fläche der Ausnehmung (11.1) aufliegt.

8. Eckbeschlag (1) nach einem der vorhergehenden Ansprüche,
**dadurch gekennzeichnet,**
**dass** die Beschlagelemente (4, 5) mit einer unteren Ausnehmung (18) ausgeführt sind, in der das Verbindungselement (9) verschiebbar ist.

9. Eckbeschlag (1) nach einem der vorhergehenden Ansprüche,
**dadurch gekennzeichnet,**
**dass** das Verbindungselement (9) und das Halteelement (8) ein gemeinsames, monolithisches und/oder einstöckiges Bauteil bilden.

10. Verfahren zur Anordnung eines Türelements (3) auf einen Drehpunkt (2) und/oder eine Achse über einen einstellbaren Eckbeschlag (1) nach einem der Anspruche 1 bis 9 aufweisend ein erstes Beschlagelement (4) und ein zweites Beschlagelement (5), welche jeweils zumindest bereichsweise einen Anlageabschnitt (6) für die Anlage an das Türelement (3) aufweisen und unter Einspannen des Türelements (3) miteinander verbunden werden,
**dadurch gekennzeichnet,**
**dass** ein in dem Eckbeschlag (1) verschiebbar gelagertes Verbindungselement (9), das in Wirkverbindung mit einem Halteelement steht, auf den Drehpunkt (2) und/oder die Achse ausgerichtet wird und nach Ausrichtung des Verbindungselements (9) auf den Drehpunkt (2) und/oder die Achse das Verbindungselement (9) wenigstens an einem Beschlagelement (4, 5) kraft- und/oder formschlüssig befestigt wird.

11. Verfahren nach Anspruch 10,
**dadurch gekennzeichnet,**
**dass** das Verbindungselement (9) über das Halteelement (8) kraft- und/oder formschlüssig mit dem Beschlagelement (4, 5) verbunden wird.

## Claims

1. A corner fitting (1) for a door element (3), which can be arranged on a center of rotation (2) and/or an axis and which has a first fitting element (4) and a second fitting element (5), which each have, at least in sections, an abutting section (6) for abutment against the door element (3) and which can be connected to one another while clamping the door element (3), wherein a clamping region (7) is formed between both fitting elements (4, 5) into which the door element (3) can be inserted, and the fitting elements (4, 5) are designed in such manner that a retaining element (8) is arranged between both fitting elements (4, 5) which can be displaced relative to the fitting elements (4, 5) and which can be connected at least to one fitting element (4, 5) in a non-positive and/or positive manner, wherein the retaining element (8) is operatively connected to a connection element (9), which serves to mount the door element (3) on the center of rotation (2) and/or the axis, wherein
- the fitting elements (4, 5) have a free space (11) as a guide in which the retaining element (8) can be moved, wherein
- the free space (11) in each case has a recess (11.1) in each of the fitting elements (4, 5), wherein the recesses (11.1) run along the longitudinal extension of the fitting elements (4, 5), wherein the recesses (11.1) run at the same height and parallel to one another in the two fitting elements (4, 5), and wherein
- the retaining element (8) has a connection part (8.2), to which the connection element (9) is fastened, wherein in particular the head part (8.1) and the connection part (8.2) form a monolithic and/or one-piece part, **characterized in that** the retaining element (8) is designed as a T profile and is movably mounted in the recesses (11.1) with a head part (8.1).

2. The corner fitting (1) according to claim 1,
**characterized in**
**that** a fastening mechanism is integrated on the retaining element (8) and on the connection element (9), which can be transferred between a released state and a fixing state, wherein, in the released state, the retaining element (8) can be displaced at the fitting elements (4, 5) and, in the fixing state, is fastened in a non-positive and/or positive manner to at least one fitting element (4, 5).

3. The corner fitting (1) according to one of the preceding claims,
**characterized in**
**that** the retaining element (8) is connected via a fastening element (10) in a non-positive and/or positive manner to the fitting element (4, 5).

4. The corner fitting (1) according to one of the preceding claims,
**characterized in**
**that** the connection element (9) is aligned on the center of rotation (2) and/or the axis by releasing the non-positive and/or positive locking connection between the retaining element (8) and the fitting element (4, 5).

5. The corner fitting (1) according to one of the preceding claims,
**characterized in**
**that** the head part (8.1) acts in a clamping manner in the recess (11.1) in the fixing state.

6. The corner fitting (1) according to one of the preceding claims,
**characterized in**
**that** there is a distance (17) between the fitting elements (4, 5), by way of which the connection part (8.2) extends, wherein in particular the distance is greater than the material thickness of the connection part (8.2), in particular the distance is at least 10% greater than the material thickness of the connection part (8.2).

7. The corner fitting (1) according to one of the preceding claims,
**characterized in**
**that** the head part (8.1) rests with an area of less than 10 cm2 on an area of the recess (11.1).

8. The corner fitting (1) according to one of the preceding claims,
**characterized in**
**that** the fitting elements (4, 5) are configured with a lower recess (18), in which the connection element (9) can be displaced.

9. The corner fitting (1) according to one of the preceding claims,
**characterized in**
**that** the connection element (9) and the retaining element (8) form a common, monolithic and/or one-piece part.

10. A method for arranging a door element (3) on a center of rotation (2) and/or an axis via an adjustable corner fitting (1) according to one of claims 1 to 9, having a first fitting element (4) and a second fitting element (5), which each have, at least in sections, an abutting section (6) for abutment against the door element (3) and can be connected to one another so as to clamp the door element (3), **characterized in**
**that** a connection element (9), which is displaceably mounted in the corner fitting (1) and is operatively connected to a retaining element, is aligned on the center of rotation (2) and/or the axis and the connection element (9) is fastened at least to one fitting element (4, 5) in a non-positive and/or positive manner after the connection element (9) is aligned on the center of rotation (2) and/or the axis.

11. The method according to claim 10,
**characterized in**
**that** the connection element (9) is connected via the retaining element (8) in a non-positive and/or positive manner to the fitting element (4, 5).

## Revendications

1. Ferrure d'angle (1) pour un élément de porte (3) pouvant être agencé sur un centre de rotation (2) et/ou un axe, comportant un premier élément de ferrure (4) et un second élément de ferrure (5), qui présentent respectivement au moins par endroits une section d'appui (6) pour l'appui sur l'élément de porte (3) et qui peuvent être reliés l'un à l'autre en serrant l'élément de porte (3), dans laquelle une zone de serrage (7) se forme entre les deux éléments de ferrure (4, 5), dans laquelle l'élément de porte (3) peut être inséré, et les éléments de ferrure (4, 5) sont conçus de telle sorte qu'un élément de support (8) soit disposé entre les deux éléments de ferrure (4, 5), qui peut être déplacé par rapport aux éléments de ferrure (4, 5) et peut être relié au moins à un élément de ferrure (4, 5) par complémentarité de formes et/ou par friction, dans laquelle l'élément de support (8) est en liaison active avec un élément de liaison (9), qui sert au rangement de l'élément de porte (3) sur le centre de rotation (2) et/ou l'axe, dans laquelle
- les éléments de ferrure (4, 5) comportent un espace libre (11) sous forme de guide, dans lequel l'élément de support (8) est mobile, dans laquelle
- l'espace libre (11) comporte respectivement une cavité (11.1) dans chacun des éléments de ferrure (4, 5), dans laquelle les cavités (11.1) s'étendent le long de l'étendue longitudinale des éléments de ferrure (4, 5), dans laquelle les cavités (11.1) dans les deux éléments de ferrure (4, 5) s'étendent à la même hauteur et parallèles l'une à l'autre, et dans laquelle
- l'élément de support (8) comporte une pièce de liaison (8.2), sur laquelle l'élément de liaison (9) est fixé, dans laquelle en particulier la pièce de tête (8.1) et la pièce de liaison (8.2) forment un composant monolithique et/ou d'un seul tenant, **caractérisée en ce que** l'élément de support (8) est conçu sous forme de profilé en T et est rangé mobile dans les cavités (11.1) avec une partie de tête (8.1).

2. Ferrure d'angle (1) selon la revendication 1,
**caractérisée en ce que**
un mécanisme de fixation est intégré sur l'élément de support (8) ainsi que sur l'élément de liaison (9), qui peut être transféré entre un état détaché et un état de fixation, dans laquelle, dans l'état détaché, l'élément de support (8) peut être déplacé sur les éléments de ferrure (4, 5) et, dans l'état de fixation, est fixé sur au moins un élément de ferrure (4, 5) par complémentarité de formes et/ou par friction.

3. Ferrure d'angle (1) selon l'une quelconque des revendications précédentes,
**caractérisée en ce que**
l'élément de support (8) est relié par au moins un élément de fixation (10) par complémentarité de forme et/ou par friction avec l'élément de ferrure (4, 5).

4. Ferrure d'angle (1) selon l'une quelconque des revendications précédentes,
**caractérisée en ce que**
une orientation de l'élément de liaison (9) sur le centre de rotation (2) et/ou l'axe est effectuée par un détachement de la liaison par complémentarité de forme et/ou par friction entre l'élément de support (8) et l'élément de ferrure (4, 5).

5. Ferrure d'angle (1) selon l'une quelconque des revendications précédentes,
**caractérisée en ce que**
la partie de tête (8.1) agit dans l'état de fixation de manière bloquante dans la cavité (11.1).

6. Ferrure d'angle (1) selon l'une quelconque des revendications précédentes,
**caractérisée en ce que**
une distance (17) est présente entre les éléments de ferrure (4, 5), à travers laquelle la pièce de liaison (8.2) s'étend, dans laquelle en particulier la distance est supérieure à l'épaisseur de matériau de la pièce de liaison (8.2), en particulier, la distance est supérieure d'au moins 10 % à l'épaisseur de matériau de la pièce de liaison (8.2).

7. Ferrure d'angle (1) selon l'une quelconque des revendications précédentes,
**caractérisée en ce que**
la partie de tête (8.1) repose, avec une superficie de moins de 10 cm2, sur une superficie de la cavité (11.1).

8. Ferrure d'angle (1) selon l'une quelconque des revendications précédentes,
**caractérisée en ce que**
les éléments de ferrure (4, 5) sont conçues avec une cavité inférieure (18), dans laquelle l'élément de liaison (9) peut être déplacé.

9. Ferrure d'angle (1) selon l'une quelconque des revendications précédentes,
**caractérisée en ce que**
l'élément de liaison (9) et l'élément de support (8) forment un composant monolithique et/ou d'un seul tenant.

10. Procédé de disposition d'un élément de porte (3) sur un centre de rotation (2) et/ou un axe par le biais d'une ferrure d'angle (1) réglable selon l'une quelconque des revendications 1 à 9, comportant un premier élément de ferrure (4) et un second élément de ferrure (5), qui présentent respectivement au moins par endroits une section d'appui (6) pour l'appui sur l'élément de porte (3) et qui sont reliés l'un à l'autre en serrant l'élément de porte (3),
**caractérisé en ce que**
un élément de liaison (9) rangé de manière à pouvoir être déplacé dans la ferrure d'angle (1), qui est en liaison active avec l'élément de support, est orienté sur le centre de rotation (2) et/ou l'axe et, après l'orientation de l'élément de liaison (9) sur le centre de rotation (2) et/ou l'axe, l'élément de liaison (9) est fixé au moins sur un élément de ferrure (4, 5), par complémentarité de forme et/ou par friction.

11. Procédé selon la revendication 10,
**caractérisé en ce que**
l'élément de liaison (9) est relié par l'élément de support (8) par complémentarité de forme et/ou par friction avec l'élément de ferrure (4, 5).
